# EUROPÄISCHE PATENTSCHRIFT

(11) **EP 0 841 443 B1**
(45) Veröffentlichungstag und Bekanntmachung des Hinweises auf die Patenterteilung: **04.06.2003**
(21) Anmeldenummer: 97118689.5
(22) Anmeldetag: 28.10.1997
(51) Int. Cl.: E04F 17/00, E04B 2/74, E04B 2/78

(54) **Eckverbindung für beplankte Wände**
Automatic door sealing device
Dispositif d'étanchéité automatique pour une porte

(30) Priorität: 12.11.1996 DE 29619659 U
(43) Veröffentlichungstag der Anmeldung: 13.05.1998
(73) Patentinhaber: Richter-System GmbH & Co. KG, 64347 Griesheim (DE)
(72) Erfinder:
(74) Vertreter: Katscher, Helmut, Dipl.-Ing.

(56) Entgegenhaltungen:
- EP-A- 0 562 779
- US-A- 1 413 828
- US-A- 3 702 044
- US-A- 3 872 639
- US-A- 5 361 556

## Beschreibung

Die Erfindung betrifft eine Eckverbindung für zwei rechtwinklig zueinander verlaufende beplankte Wände, die jeweils eine Wandinnenschale und eine Wandaußenschale sowie die beiden Wandschalen verbindende Blechprofile aufweisen, wobei die beiden Wandinnenschalen jeweils von außen an einer der beiden Schenkelflächen eines inneren Profilwinkels anliegend befestigt sind, und wobei die beiden Wandaußenschalen jeweils von außen an einer der beiden Schenkelflächen eines äußeren Profilwinkels angeschraubt sind.

In Trockenbauweise errichtete doppelschalige Trennwände weisen üblicherweise ein Traggerippe aus Blech-Profilständern und Profilriegeln auf. Die Wandplatten, die üblicherweise aus Gipskartonplatten bestehen, werden von beiden Seiten an die Flanschflächen der C-Profilständer mit Schnellbauschrauben angeschraubt und bilden die beiden Wandschalen der Trennwand. Der zwischen den beiden Wandschalen verbleibende Raum kann mit Isoliermaterial gefüllt werden.

Die Eckverbindung derartiger doppelschaliger Wände wird in der Weise hergestellt, dass eine der beiden Wände mit ihrer Stirnseite auf den Rand der anderen Wand stößt, wobei ihre äußere Wandschale sich über die Stirnseite dieser anderen Wand erstreckt. An den miteinander verbundenen Rändern der beiden Wände ist jeweils ein Profilständer eingesetzt. Diese Ausführung der Eckverbindung ist jedoch nur möglich, wenn die Wandschalen von beiden Seiten an den Profilständern angebracht sind, d.h. wenn bei der Montage auch das Inneneck zugänglich ist.

Diese Voraussetzung ist jedoch nicht in allen Fällen erfüllt. Insbesondere bei der Errichtung von Wänden um einen Schacht, beispielsweise einen Aufzugsschacht, ist die dem Schacht zugekehrte Wandinnenseite nicht oder nur nach aufwendiger Errichtung eines Gerüsts zugänglich. Deshalb werden bei solchen Schachtwänden die auf der Schachtinnenseite liegenden Wandinnenschalen von der Stegseite her an den mit I-Profilquerschnitt ausgeführten Profilständern angeschraubt. Diese I-Profilständer sind aber zur Bildung der Eckverbindung nicht geeignet.

Bei einer bekannten Eckverbindung für zwei rechtwinklig zueinander verlaufende beplankte Wände der eingangs genannten Gattung (US-A-3 702 044) sind die beiden Wandinnenschalen jeweils von außen an einer der beiden Schenkelflächen eines inneren Profilwinkels anliegend befestigt und die beiden Wandaußenschalen jeweils von außen an einer der beiden Schenkelflächen eines äußeren Profilwinkels befestigt. Zum Herstellen einer derartigen Eckverbindung müssen die beiden Profilwinkel entweder vor oder während dem Befestigen der jeweiligen Wandschalen entweder direkt oder über die daran befestigten Wandschalen miteinander verbunden werden, wobei durch die notwendige Ausrichtung der einzelnen Profilwinkel zueinander und deren Verbindung zusätzlicher Arbeitsaufwand anfällt.

Aufgabe der Erfindung ist es daher, eine Eckverbindung der eingangs genannten Gattung so auszubilden, dass eine schnelle und unkomplizierte Montage von der Eck-Außenseite ermöglicht wird und die gegenseitige Ausrichtung der Wandschalen vereinfacht wird.

Die in diesem Zusammenhang verwendeten Begriffe "innen" und "außen" beziehen sich stets auf den Eckinnenseite bzw. auf die Eckaußenseite.

Diese Aufgabe wird erfindungsgemäß dadurch gelöst, dass die beiden Profilwinkel Bereiche eines einteiligen, durch Abkanten aus einem Blechstreifen entstandenen Eckanschlussprofils sind.

Das Eckanschlussprofil, das ein einfaches, durch Abkanten aus einem Blechstreifen entstandenes Blechprofilteil ist, bildet vier paarweise im rechten Winkel zueinander angeordnete Schenkelflächen, an denen nacheinander und jeweils von außen alle Wandschalen angebracht werden können. Durch das Eckanschlussprofil können alle einzelnen Wandschalen schnell in dem durch das Eckanschlussprofil vorgegebenen Winkel zueinander befestigt werden, wodurch sich der dafür notwendige Aufwand und die Montagezeiten erheblich reduzieren. Dabei ist es nicht erforderlich, am Rand jeder Wand oder auch nur in der Nähe dieses Randes einen Profilständer vorzusehen, weil die Wandschalen durch ihre Verbindung mit dem Eckanschlussprofil in dem vorgegebenen gegenseitigen Abstand gehalten werden. Der Einsatz ist bei Schächten, aber auch bei normalen Gipskartonwänden vorteilhaft. Die Unteransprüche betreffen weitere vorteilhafte Ausgestaltungen des Erfindungsgedankens.

Nachfolgend wird die Erfindung an Ausführungsbeispielen näher erläutert, die in der Zeichnung dargestellt sind. Es zeigt:
Fig. 1 in räumlicher Darstellungsweise in teilweise aufgeschnittenem Zustand eine Eckverbindung zweier beplankter Wände, wobei alle Wandschalen am Eckanschlussprofil angeschraubt sind, und
Fig. 2 in einer Darstellung entsprechend der Fig. 1 eine Eckverbindung, bei der die beiden Wandinnenschalen ohne Schrauben durch Haltelaschen gehalten werden.

Die in Fig. 1 gezeigte Eckverbindung stellt beispielsweise die Ecke eines Aufzugsschachtes oder eines ähnlichen Schachtes dar, dessen Wände in Trockenbauweise errichtet werden, wobei die Wände bei der Montage von der Schachtinnenseite her nicht zugänglich sind.

Die beiden Wände 1 und 2, die an der Ecke rechtwinklig aufeinandertreffen, weisen jeweils eine Wandinnenschale 1a bzw. 2a und eine Wandaußenschale 1b bzw. 2b auf. Diese Wandschalen 1a, 1b, 2a und 2b bestehen vorzugsweise aus Gipskartonplatten. Der jeweils zwischen der Wandinnenschale 1a bzw. 2a und der zugeordneten Wandaußenschale 1b bzw. 2b bestehende Hohlraum 1c bzw. 2c kann mit Isoliermaterial gefüllt werden, das in der Zeichnung nicht dargestellt ist.

Die Verbindung der beiden Wände 1 und 2 erfolgt durch ein einteilig aus Blech hergestelltes Eckanschlußprofil 3, an dem alle Wandschalen mit ihren Rändern befestigt sind. Bei der Ausführung nach Fig. 1 erfolgt diese Befestigung durch von außen eingeschraubte Schnellbauschrauben.

Ein innerer, im Querschnitt angenähert L-förmiger Profilwinkel 4 des Eckanschlußprofils 3 besteht aus einer breiteren Schenkelfläche 4a und einer auf der Schachtinnenseite liegenden, rechtwinklig abgekanteten kürzeren Schenkelfläche 4b. Ein äußerer Profilwinkel 5 des Eckanschlußprofils, der im Querschnitt ebenfalls L-förmig ist, weist ebenfalls eine breitere Schenkelfläche 5a und eine sich daran außen anschließende schmalere Schenkelfläche 5b auf. Die beiden breiteren Schenkelflächen 4a und 5a sind an einer Kante 6 rechtwinklig und einstückig miteinander verbunden.

Die eine innere Wandschale 2a ist von außen am schmaleren Schenkelstreifen 4b mittels Schnellbauschrauben 7 angeschraubt. Der Rand der anderen Wandinnenschale 1a ist von außen mittels Schnellbauschrauben 8 an der breiteren Schenkelfläche 4a des inneren Profilwinkels 4 angeschraubt. Die Wandaußenschale 2b der Wand 2 ist von außen mittels Schnellbauschrauben 9 am breiteren Schenkelstreifen 5a des äußeren Profilwinkels 5 angeschraubt und liegt mit ihrer Kante in der Ebene, in die der schmalere Schenkelstreifen 5b des äußeren Profilwinkels 5 in Richtung der Wand 1 und somit parallel zum breiteren Schenkelstreifen 4a des inneren Profilwinkels 4 abgekantet ist. Die äußere Wandschale 1b der Wand 1 ist mit ihrem Rand mittels Schnellbauschrauben 10 von außen an der schmaleren Schenkelfläche 5b des äußeren Profilschenkels 5 angeschraubt. Der Rand dieser Wandaußenschale 1b erstreckt sich über die stirnseitige Kante der anderen Wandaußenschale 2b.

Beim Ausführungsbeispiel nach Fig. 1, bei dem auch die beiden Wandinnenschalen 1a und 2a an den beiden Schenkelflächen 4b bzw. 4a des inneren Profilschenkels 4 angeschraubt sind, ragen die Spitzen der Schnellbauschrauben 7, mit denen der Rand der inneren Wandschale 2a angeschraubt ist, in den Schachtinnenraum. Da diese Schraubenspitzen im Inneneck des Schachtinnenraums angeordnet sind, stören sie normalerweise nicht.

Wenn es aber gewünscht oder gefordert ist, solche in den Schachtinnenraum ragenden Schraubenspitzen völlig zu vermeiden, kann die Ausführungsform nach Fig. 2 gewählt werden. Hierbei liegt der Rand der einen Wandinnenschale 2a von außen an der schmaleren Schenkelfläche 4b des inneren Profilschenkels 4 an und wird durch Haltelaschen 11 gehalten, die aus der benachbarten, sich rechtwinklig dazu erstreckenden Schenkelfläche 4a ausgestanzt und herausgebogen sind. Dadurch entfällt die Notwendigkeit, die Wandinnenschale 2a mit Bauschrauben anzuschrauben, deren Schraubenspitzen in das Schachtinneneck ragen würde.

Zugleich entfällt damit die Notwendigkeit, in geringem Abstand vor der Schenkelfläche 4a Schnellbauschrauben setzen zu müssen, wobei der geringe Abstand zur Schenkelfläche 4a beim Einsatz des Schraubers stören könnte.

Aus einem ähnlichen Grund könnte auch - wie in Fig. 2 gezeigt - die Festlegung der anderen Wandinnenschale 1a an der Schenkelfläche 4a durch Haltelaschen 12 erfolgen, die aus der benachbarten, sich rechtwinklig dazu erstreckenden Schenkelfläche 5a des äußeren Profilwinkels 5 ausgestanzt und herausgebogen sind. Obwohl die zum Anschrauben der Wandinnenschale 1a zur Verfügung stehende Schenkelfläche 4a verhältnismäßig breit ist, könnte die in gleicher Richtung abgekantete Schenkelfläche 5b beim Einsetzen von Schnellbauschrauben am Rand der Wandinnenschale 1a stören.

## Patentansprüche

1. Eckverbindung für zwei rechtwinklig zueinander verlaufende beplankte Wände, die jeweils eine Wandinnenschale (1a, 2a) und eine Wandaußenschale (1b, 2b) sowie die beiden Wandschalen verbindende Blechprofile aufweisen, wobei die beiden Wandinnenschalen (1a, 2a) jeweils von außen an einer der beiden Schenkelflächen (4b bzw. 4a) eines inneren Profilwinkels (4) anliegend befestigt sind, und wobei die beiden Wandaußenschalen (1b, 2b) jeweils von außen an einer der beiden Schenkelflächen (5b bzw. 5a) eines äußeren Profilwinkels (5) angeschraubt sind, **dadurch gekennzeichnet, dass** die beiden Profilwinkel (4, 5) Bereiche eines einteiligen, durch Abkanten aus einem Blechstreifen entstandenen Eckanschlussprofils (3) sind.

2. Eckverbindung nach Anspruch 1, **dadurch gekennzeichnet, dass** die beiden Wandinnenschalen (1a, 2a) an den Schenkelflächen (4a bzw. 4b) des inneren Profilwinkels (4) angeschraubt sind.

3. Eckverbindung nach Anspruch 1, **dadurch gekennzeichnet, daß** die Wandinnenschale (2a) der einen Wand (2) an der einen Schenkelfläche (4b) des inneren Profilwinkels (4) anliegt und auf ihrer Außenseite durch Haltelaschen (11) gehalten wird, die aus der benachbarten, sich rechtwinklig sich dazu erstreckenden Fläche (4a) ausgestanzt und herausgebogen sind.

4. Eckverbindung nach Anspruch 1 oder 3, **dadurch gekennzeichnet, daß** die Wandinnenschale (1a) der einen Wand (1) an der Schenkelfläche (4a) des inneren Profilwinkels (4) anliegt und auf ihre Außenseite durch Haltelaschen (12) gehalten wird, die aus der benachbarten, sich rechtwinklig sich dazu erstreckenden Schenkelfläche (5a) ausgestanzt und herausgebogen sind.

5. Eckverbindung nach einem der Ansprüche 1-4, **dadurch gekennzeichnet, daß** sich der Rand der einen Wandaußenschale (1b) bis über die Stirnkante der anderen Wandaußenschale (2b) erstreckt.

## Claims

1. Corner joint for two panelled walls which run at right angles to one another and which each have a wall inner shell (1a, 2a) and a wall outer shell (1b, 2b) and also the sheet metal profiles which connect the two wall shells, the two wall inner shells (1a, 2a) each being fastened from the outside such that they lie against one of the two leg surfaces (4a and 4b, respectively) of an inner profile angle (4), and the. two wall outer shells (1b, 2b) each being screwed from the outside on one of the two leg surfaces (5b and 5a, respectively) of an outer profile angle (5), **characterized in that** the two profile angles (4, 5) are regions of a one-part corner connection profile (3) formed from a sheet metal strip by folding.

2. Corner joint according to Claim 1, **characterized in that** the two wall inner shells (1a, 2a) are screwed on the leg surfaces (4a and 4b, respectively) of the inner profile angle (4).

3. Corner joint according to Claim 1, **characterized in that** the wall inner shell (2a) of one wall (2) lies against one leg surface (4b) of the inner profile angle (4) and is held on its outside by retaining straps (11) which have been punched out and bent out of the adjacent leg surface (4a) extending at a right angle to said inner shell.

4. Corner joint according to Claim 1 or 3, **characterized in that** the wall inner shell (1a) of one wall (1) lies against the leg surface (4a) of the inner profile angle (4) and is held on its outside by retaining straps (12) which have been punched out and bent out of the adjacent leg surface (5a) extending at a right angle to said inner shell.

5. Corner joint according to one of Claims 1-4, **characterized in that** the face of one wall outer shell (1b) extends above the terminating edge of the other wall outer shell (2b).

## Revendications

1. Assemblage d'angle pour deux cloisons à parement montées perpendiculairement, possédant respectivement un parement intérieur de cloison (1a, 2a) et un parement extérieur de cloison (1b, 2b) et, les deux parements de cloison possédant des profilés en tôle d'assemblage, les deux parements intérieurs de cloison (1a, 2a) étant fixés de façon attenante, respectivement par l'extérieur, à l'une des deux surfaces de montant (4b ou 4a) d'un angle profilé (4) intérieur et les deux parements extérieurs de cloison (1b, 2b) étant respectivement vissés de l'extérieur sur l'une des deux surfaces de montant (5b ou 5a) d'un angle profilé (5) extérieur, **caractérisé en ce que** les deux angles profilés (4, 5) constituent des éléments d'un profilé d'assemblage d'angle (3) monobloc, résultant du bordage d'une bande de jonction.

2. Assemblage d'angle selon la revendication 1, **caractérisé en ce que** les deux parements intérieurs de cloison (1a, 2a) sont vissés sur les surfaces de montant (4a ou 4b) de l'angle profilé (4) intérieur.

3. Assemblage d'angle selon la revendication 1, **caractérisé en ce que** le parement intérieur de cloison (2a) d'une cloison (2) est attenant à une surface de montant (4b) de l'angle profilé (4) intérieur et est retenu au niveau de sa face extérieure par des pattes de fixation (11), matricées et recourbées vers l'extérieur, à partir de la surface (4a) adjacente s'étendant et perpendiculairement à celle-ci.

4. Assemblage d'angle selon la revendication 1 ou 3, **caractérisé en ce que** le parement intérieur de cloison (1a) d'une cloison (1) est attenant à la surface de montant (4a) de l'angle profilé (4) intérieur et est retenu au niveau de sa face extérieure par des pattes de fixation (12), matricées et recourbées vers l'extérieur, à partir de la surface de montant (5a) adjacente et s'étendant perpendiculairement à celle-ci.

5. Assemblage d'angle selon l'une quelconque des revendications 1 à 4, **caractérisé en ce que** le rebord d'un parement extérieur de cloison (1b) s'étend jusqu'au-dessus de l'arête frontale de l'autre parement extérieur de cloison (2b).
